# EUROPÄISCHE PATENTSCHRIFT

(11) **EP 2 346 764 B1**
(45) Veröffentlichungstag und Bekanntmachung des Hinweises auf die Patenterteilung: **07.06.2017**
(21) Anmeldenummer: 09775733.0
(22) Anmeldetag: 02.07.2009
(51) Int. Cl.: B65H 39/02, B65H 29/04, B65H 5/08, B65H 29/00, B65H 5/14, B65H 29/52

(54) **VORRICHTUNG UND DAZUGEHÖRIGES VERFAHREN ZUM FÖRDERN UND ABGEBEN VON FLACHEN GEGENSTÄNDEN**
APPARATUS AND CORRESPONDING METHOD FOR CONVEYING AND HANDING OVER OF FLAT ARTICLES
DISPOSITIF ET PROCÉDÉ CORRESPONDANT POUR TRANSPORT ET TRANSFERT D'OBJETS PLATS

(30) Priorität: 04.11.2008 CH 17242008; 06.04.2009 CH 5532009
(43) Veröffentlichungstag der Anmeldung: 27.07.2011
(73) Patentinhaber: Ferag AG, 8340 Hinwil (CH)
(72) Erfinder: STAUBER, Hans, Ulrich, CH-8624 Grüt (CH)
(74) Vertreter: Frei Patent Attorneys
(86) Internationale Anmeldenummer: PCT/CH2009/000231
(87) Internationale Veröffentlichungsnummer: WO 2010/051650

(56) Entgegenhaltungen:
- EP-A1- 1 717 179
- US-A- 4 577 855
- US-A1- 2005 040 322

## Beschreibung

Die Erfindung liegt auf dem Gebiet der Fördertechnik und betrifft eine Vorrichtung und ein Verfahren zum Fördern und Abgeben von flachen, vorzugsweise flexiblen Gegenständen, insbesondere Druckereiprodukten, auf der Basis eines Greiferförderers. Die erfindungsgemässe Weiterentwicklung dient insbesondere zur kontrollierten Abgabe der Gegenstände.

In der Druckereitechnik, insbesondere bei der Zeitungsproduktion, werden zunehmend komplexere Gegenstände mit immer grösseren Geschwindigkeiten gefördert und/oder auf sonstige Weise verarbeitet. Derartige Gegenstände sind beispielsweise Druckereiprodukte, wie Zeitungen, Zeitschriften, Broschüren, Bücher, oder auch Kreditkarten, CDs, Warenproben und dergleichen. Diese werden individuell ausgewählt und zu Kollektionen zusammengetragen.

Die hohen Geschwindigkeiten und die Komplexität der Produkte erfordern eine sehr genaue Kontrolle der Lage der einzelnen Bestandteile zu jedem Zeitpunkt der Verarbeitung, insbesondere bei der Übergabe von Produkten zwischen zwei Anlagenteilen einer Gesamtanlage. Bei der Übergabe von Gegenständen aus einem Greiferförderer an eine weitere Station, z.B. ein Förderband, werden die Greifer beispielsweise lediglich geöffnet, und die Gegenstände kommen aufgrund der Schwerkraft auf dem Förderband zu liegen. Dabei kann es vorkommen, dass sich die einzelnen Produkte, die gemeinsam durch den Greifer gehalten waren, gegeneinander verschieben oder verdrehen. Dies kann zu Fehlern bei der Weiterverarbeitung führen.

Die EP 1 717 179 A1 beschreibt eine Vorrichtung zum Stabilisieren von in einem Förderstrom über eine Wegstrecke in Klammern einer Fördervorrichtung hängend geförderten Druckprodukten mittels Führungselementen. Die Druckprodukte werden mittels der Fördervorrichtung in eine Verarbeitungsvorrichtung überführt.

Die US 4, 577, 855 beschreibt eine Vorrichtung zum gezielten Herausgreifen einzelner Druckprodukte aus einem bewegten Produktstrom mittels eines Greiferförderers. Hierzu sind Führungselemente vorgesehen, welche helfen sollen, die Druckprodukte aus dem Produktstrom herauszugreifen. Die US 2005/0040322 A1 offenbart eine Vorrichtung gemäß dem Oberbegriff des Anspruchs 1.

Der Erfindung liegt daher die Aufgabe zugrunde, einen Greiferförderer derart weiterzuentwickeln, dass eine gut kontrollierte Abgabe der gehaltenen Gegenstände möglich wird, insbesondere ein Ablegen auf einer Förderfläche.

Die Aufgabe wird gelöst durch eine Vorrichtung mit den Merkmalen von Anspruch 1 und durch ein entsprechendes Betriebsverfahren mit den Merkmalen von Anspruch 14. Vorteilhafte Weiterbildungen der Erfindung ergeben sich aus den abhängigen Ansprüchen, der Beschreibung und den Zeichnungen.

Die Vorrichtung zum Fördern und Abgeben von flachen und vorzugsweise auch flexiblen Gegenständen, insbesondere Druckereiprodukten, umfasst eine Mehrzahl von Greifern, die entlang einer geschlossenen, durch ein Förderorgan, z.B. einer Kette mit mehreren Kettengliedern, definierten Förderbahn in einer Förderrichtung bewegbar sind. Die Greifer umfassen eine erste und eine zweite Greiferbacke, welche relativ zueinander eine Klemmstellung und eine Offenstellung einnehmen können. Erfindungsgemäss ist die erste Greiferbacke gegenüber der zweiten Greiferbacke verlängert. Sie umfasst einen ersten Greiferteil, der in der Klemmstellung mit der zweiten Greiferbacke zusammenwirkt, und einen zweiten Greiferteil, der in der Klemmstellung über die zweite Greiferbacke hinaussteht. Die Orientierung der ersten und zweiten Greiferteile relativ zueinander ist variabel und mit einer Steuervorrichtung einstellbar.

Das Betriebsverfahren sieht vor, dass die geschlossenen Greifer mit darin aufgenommenen Gegenständen zu einem Übergabebereich bewegt werden und die Greifer dort geöffnet werden. Die zweiten Greiferteile werden derart gesteuert, dass sie die Gegenstände im Übergabebereich gegen eine Förderauflage einer Wegfördereinrichtung drücken, insbesondere bereits kurz vor dem Öffnen und so lange, bis der Gegenstand vollständig auf der Förderauflage aufliegt.

Durch die steuerbaren zweiten Greiferteile kommt die Vorrichtung ohne zusätzliche mitbewegte Führungselemente zum Stabilisieren und Positionieren der abzugebenden Gegenstände aus.

Indem die Orientierung der ersten und zweiten Greiferteile relativ zueinander gesteuert veränderbar ist, können die abzugebenden Gegenstände beispielsweise bei der Übergabe an eine weitere Komponente der Gesamtanlage kontrolliert geführt werden. Hierbei wirken sie beispielsweise mit externen Gegenelementen zusammen. Durch den aktiv gesteuerten, beweglichen zweiten Greiferteil kann dabei auch Druck auf den Gegenstand ausgeübt werden. Verschiebungen der gehaltenen Gegenstände beim und nach dem Öffnen der Greifer werden damit vermieden.

Die erfmdungsgemässen Greifer können beispielsweise auf der Basis herkömmlicher Greifer mit im Wesentlichen gleich langen Greiferbacken realisiert sein. Eine dieser "herkömmlichen" Greiferbacken ist erfindungsgemäss an ihrem distalen Ende mit einem beweglichen Fortsatz versehen, der über die andere Greiferbacke hinausragt. Die entsprechende Greiferbacke mit dem Fortsatz wird im Zusammenhang mit der Erfindung als Ganzes als "erste Greiferbacke" bezeichnet. Derjenige Teil dieser ersten Greiferbacke, der zusammen mit der zweiten Greiferbacke die herkömmliche Klemmfunktion ausübt, wird als "erster Greiferteil" bezeichnet. Der Fortsatz wird als "zweiter Greiferteil" bezeichnet. Die Verbindung ist insbesondere mittels eines Gelenks realisiert.

Vorzugsweise ist eine Wegfördereinrichtung mit einer ebenen oder im wesentlichen ebenen und nachgiebigen Förderauflage vorhanden, insbesondere ein Bandförderer. Diese ist so relativ zum Greiferförderer angeordnet, dass von den Greifern freigegebene Gegenstände schwerkraftunterstützt, d.h. von oben, auf die Förderauflage abgelegt werden. Der Bereich, in dem sich die Förderbahn des Greiferförderers so weit an die Wegfördereinrichtung annähert, dass die Übergabe stattfinden kann, wird als Übergabebereich bezeichnet. Der Greiferförderer hat im Übergabebereich eine Öffnungseinrichtung für die Greifer. Vor, während und nach dem Öffnen der Greifer werden die Gegenstände durch die zweiten Greiferteile vorzugsweise flächig gegen die Förderauflage gedrückt. Die Steuereinrichtung stellt also bevorzugt einen Mindestabstand zwischen dem zweiten Greiferteil und der Förderbahn der Greifer ein, der bei der Übergabe nicht unterschritten wird.

Vorzugsweise wird der Gegenstand beim und nach dem Öffnen der Greifer bis zur vollständigen Abgabe an die Wegfördereinrichtung zwischen dem zweiten Greiferteil und der Wegfördereinrichtung in klemmender Weise gehalten. Die Geschwindigkeiten des Greifers und der Wegfördereinrichtung sind dazu aneinander angepasst.

Indem die Orientierung des zweiten Greiferteils gesteuert variiert wird, kann der Gegenstand bei der Abgabe an die Wegfördereinrichtung über eine ausgedehnte Strecke begleitet und dabei fixiert werden. Seine Orientierung wird dazu beispielsweise so eingestellt, dass sie angepasst (z.B. parallel verlaufend) zum Gegenelement, z.B. zur Förderauflage der Wegfördereinrichtung, ist, um eine flächige Klemmwirkung zu erzielen.

Alternativ oder zusätzlich kann der zweite Greiferteil zum Erreichen einer Flächenwirkung flexibel sein, so dass er am Gegenstand bzw. am Gegenelement abrollen kann. In diesem Fall haben die zweiten Greiferteile im Übergabebereich zumindest in der Nähe der Verbindung zum ersten Greiferteil vorzugsweise eine Orientierung, die etwa parallel zur Förderbahn ist. Die Förderbahn ist im Übergabebereich vorzugsweise gekrümmt. In der Ansicht quer zur Förderrichtung ist der zweite Greiferteil also etwa tangential zu einer Kreisbahn orientiert, welche den gleichen Mittelpunkt wie die Förderbahn, aber einen grösseren Radius hat.

Steuerbare zweite Greiferteile lassen sich mechanisch einfach realisieren: Da die Greiferbacken im Normalfall von ihrem Förderorgan beabstandet sind, führt eine Änderung der Bahnkrümmung der Förderbahn dazu, dass sich auch die Abstände zweier beliebiger Referenzpunkte auf benachbarten Greifern ändern. Eine solche Abstandsänderung tritt beispielsweise auch zwischen einem Referenzpunkt auf einem Greifer und dem Förderorgan, z.B. einem nachfolgenden Kettenglied, auf. Durch eine geeignete mechanische Kopplung zwischen dem zweiten Greiferteil und einem nachfolgenden Greifer oder dem Förderorgan kann daher die Orientierung des zweiten Greiferteils gesteuert werden. Hierzu ist der zweite Greiferteil beispielsweise mechanisch mit den erwähnten Elementen gekoppelt, z.B. über einen Hebel. Eine separate Steuerkulisse unabhängig von den eigentlichen Greifern bzw. ihrem Förderorgan ist auch möglich, ist allerdings mechanisch aufwändiger.

Der erste Greiferteil und die zweite Greiferbacke haben eine jeweils eine Elastizität bzw. Steifigkeit, die in der Klemmstellung eine ausreichende Klemmwirkung ermöglicht. Zum Ausgleich verschieden dicker Produkte kann eine gewisse Flexibilität oder Federwirkung bestehen. Indem die zweite Greiferbacke mehrere separat federnde Finger aufweist, die gemeinsam mit einer ersten Greiferbacke zusammenwirken, können auch Dickenvariationen innerhalb des ergriffenen Gegenstands ausgeglichen werden. Vorzugsweise ist der zweite Greiferteil vergleichsweise formstabil oder steif ausgebildet, also ohne dass (wie in der nachfolgenden Ausführungsform) einer Elastizität des zweiten Greiferteils eine wesentliche Funktion zukommt. Der zweite Greiferteil ist, entsprechend dem Bahnverlauf der Förderbahn im Übergabebereich, gekrümmt, so dass, wenn sich der zweite Greiferteil im Übergabebereich befindet, die Krümmung des zweiten Greiferteils konzentrisch zur Förderbahn im Übergabebereich verläuft, also mit einem anderen Radius, aber mit dem gleichen Mittelpunkt. Wenn hier und im Folgenden von der Krümmung des zweiten Greiferteils die Rede ist, so ist damit die Krümmung an einer Aussenfläche des zweiten Greiferteils gemeint, d.h. der Fläche an welcher die Produkte anliegen. Während und nachdem der zweite Greiferteil einen Gegenstand an eine beispielsweise ebene oder annähernd ebene, nachgiebige Förderfläche der Wegfördereinrichtung übergibt, kann der zweite Greiferteil aufgrund seiner Form am abzugebenden Gegenstand bzw. an der Förderfläche abrollen respektive sich abwälzen. Der zweite Greiferteil kann daher flächig und nicht nur punktuell bzw. entlang einer Linie mit dem Gegenstand zusammenwirken. Vorzugsweise hat der zweite Greiferteil eine Elastizität, die grösser ist als die des ersten Greiferteils. Während und nachdem der zweite Greiferteil einen Gegenstand an eine beispielsweise ebene Förderfläche der Wegfördereinrichtung übergibt, kann der zweite Greiferteil aufgrund seiner Verformbarkeit am abzugebenden Gegenstand bzw. an der Förderfläche abrollen. Der zweite Greiferteil kann daher flächig und nicht nur punktuell bzw. entlang einer Linie mit dem Gegenstand zusammenwirken. Die Elastizität ist vorzugsweise nicht so gross, dass der zweite Greiferteil nicht mehr als Auflage- oder Stützfläche wirken kann. Die Elastizität ist daher so gewählt, dass sich der zweite Greiferteil durch die Gewichtskraft der gegriffenen Kollektion von Produkten nicht wesentlich verformt. Diese elastischen zweiten Greiferteile können sowohl mit also auch ohne die mechanische Steuerung ihrer Orientierung realisiert werden.

Eine noch besser kontrollierbare Produktabgabe wird erreicht, indem mit dem zweiten Greiferteil wenigstens ein flexibler Fortsatz verbunden ist, der vom zweiten Greiferteil absteht und bis in den Bereich des ersten Greiferteils reicht. Die Oberseiten des Fortsatzes und des zweiten Greiferteils fluchten vorzugsweise miteinander. Im gestreckten Zustand der beiden Greiferteile (miteinander fluchtende Oberseiten) liegt der Fortsatz auf der der Oberseite des ersten Greiferteils auf, wobei die jeweiligen Oberseiten miteinander fluchten. Im geknickten Zustand der beiden Greiferteile (in einem Winkel zueinander orientierte Oberseiten) steht der Fortsatz vom ersten Greiferteil ab. Beim Öffnen des Greifers wird daher der Gegenstand durch den Fortsatz vom ersten Greiferteil weg gedrückt, zu einer Wegfördereinrichtung hin. Hierdurch werden Produktverschiebungen bei der Abgabe zusätzlich vermieden.

Neben der Stützfunktion bei der Produktabgabe kann die verlängerte erste Greiferbacke eine Zusatzfunktion übernehmen: Sie bildet vorzugsweise wenigstens in der Offenstellung des Greifers eine Auflagefläche für die Gegenstände aus. Dazu ist vorzugsweise wenigstens ihr zweiter Greiferteil in einer Richtung quer zur Förderrichtung so breit, dass Gegenstände stabil darauf abgelegt werden können. Der zweite Greiferteil kann z.B. breiter sein als die zweite Greiferbacke. Hierdurch wird der Greifer auch zum Zusammentragen von Gegenständen einsetzbar: Dem geöffneten Greifer können verschiedene Druckereiprodukte, z.B. Vorprodukte oder Beilagen, zugeführt und unter Bildung eines Stapels aufeinandergelegt werden. Der Greifer übernimmt somit beim Zusammentragen zusätzlich die Funktion eines Taschenförderers. Die Orientierung des zweiten Greiferteils ist dabei vorzugsweise so eingestellt, dass die Stützfunktion erfüllt ist, also der zweite Greiferteil unter Belastung nicht nachgibt. Bevorzugt fluchten erster und zweiter Greiferteil in dem Bereich der Förderbahn miteinander, in dem das Zusammentragen durchgeführt wird.

Zum Zuführen von Gegenständen in die Greifer ist beispielsweise eine Mehrzahl von Zufördereinrichtungen vorhanden, deren Ausgänge in einem Zusammentragbereich der Förderbahn in einer zur Förderbahn im wesentlichen parallelen Reihe hintereinander liegen.

Es kann auch eine Ausrichteeinheit vorhanden sein, die die in den offenen Greifern angeordneten Gegenstände seitlich ausrichtet. Hierzu ist es vorteilhaft, aber nicht zwingend erforderlich, wenn die zweiten Greiferteile quer zur Förderrichtung weniger breit sind als eine typische Gegenstandsbreite.

Die Erfindung ist mit Vorteil in allen Fällen einsetzbar, bei denen eine gut kontrollierte Übergabe von Gegenständen aus einem Greiferförderer an eine Wegfördereinrichtung, insbesondere an einen Bandförderer, gewünscht ist.

Vorzugsweise ist die Funktion der Abgabe, also das Öffnen der Greifer zum Loslassen der gehaltenen Kollektion von Produkten, schaltbar, so dass ausgewählte Kollektionen nicht abgegeben, sondern im Greifer gehalten bleiben und zurückgeführt werden. Damit lässt sich eine Korrekturfunktion realisieren, indem fehlerhafte Kollektionen ausgeschleust werden, oder fehlende Produkte beim erneuten Durchgang durch eine Vorrichtung zum Zusammentragen ergänzt ("repariert") werden.

Beispiele der Erfindung sind in den Zeichnungen dargestellt und nachfolgend beschrieben. Es zeigen rein schematisch:
Fig. 1 eine perspektivische Ansicht eines Greifers einer erfindungsgemässen Vorrichtung;
Fig. 2 den Greifer aus Fig. 1 in einer Ansicht in Förderrichtung;
Fig. 3a+b den Übergabebereich einer erfindungsgemässen Vorrichtung zu verschiedenen Zeitpunkten bei der Abgabe von Gegenständen;
Fig. 4 einen anderen Teilbereich der Förderbahn, in dem Gegenstände in die geöffneten Greifer eingeführt werden;
Fig. 5 einen anderen Teilbereich der Förderbahn, in dem Gegenstände durch die geschlossenen Greifer hängend gefördert werden;
Fig. 6 eine perspektivische Ansicht eines weiteren Greifers einer erfindungsgemässen Vorrichtung;
Fig. 7 einen Ausschnitt aus dem Gelenkbereich des Greifers aus Fig. 6;
Fig. 8 den Greifer aus Fig. 6 in einer Ansicht in Förderrichtung;
Fig. 9a+b den Übergabebereich einer erfindungsgemässen Vorrichtung mit einem Greifer gemäss Fig. 6 zu verschiedenen Zeitpunkten bei der Abgabe von Gegenständen.

Fig. 1 zeigt eine perspektivische Ansicht eines Greifers 10 einer erfindungsgemässen Vorrichtung 1. Ausschnitte aus der Vorrichtung 1 sind in den Fig. 3a+b, 4 und 5 gezeigt. Die Vorrichtung 1 umfasst mehrere Greifer 10, die an einem Förderorgan 20 in Form einer Kette mit mehreren Kettengliedern 21 angebracht sind. In diesem Beispiel trägt jedes zweite Kettenglied 21 einen Greifer 10. Es könnte auch jedes Kettenglied 21 mit einem Greifer 10 ausgestattet sein. Die Form der Förderbahn U ist durch einen Kanal 23 vorgegeben. Mittels Führungselementen 22 in Form von Rollen rollt die Kette im Kanal 23 ab und bewegt die Greifer 10 in Förderrichtung F, die der Kanalrichtung entspricht. Die Förderbahn U hat beispielsweise lineare Bereiche (Fig. 4+5) oder gekrümmte Bereiche mit einem bestimmten Krümmungsradius R (Fig. 3a+b) oder mit variabler Krümmung.

Die Greifer 10 umfassen zwei Greiferbacken 11, 12, die jeweils eine funktionelle Einheit bilden, aber aus mehreren Elementen bestehen können. Die kürzere zweite Greiferbacke 12 umfasst hier beispielsweise zwei separate Finger 18, die quer zur Förderrichtung nebeneinander angeordnet sind. Es ist ein Schwenkmechanismus 30 vorhanden, mit dem die Greiferbacken 11, 12 relativ zueinander verstellt werden können. Der Schwenkmechanismus 30 umfasst Steuerelemente in Form von Steuerrollen 32 und eine Verriegelung 33. Die Steuerrollen 32 dienen zusammen mit einer Steuerkulisse 34 (Fig. 2) zum Überführen des Greifers 10 in die Klemmstellung. In der Klemmstellung ist der Greifer 10 durch den Hebel 33 verriegelt. Produktunebenheiten werden ausgeglichen, indem beide Finger 18 durch Federn 31 unabhängig voneinander federnd sind. Indem ein Öffnungselement 35 (Fig. 2, 3a+b) auf die Verriegelung 33 einwirkt und diese wegdrückt, wird der Greifer 10 geöffnet. Das Öffnungselement 35 kann schaltbar sein, d.h. dass bei ausgewählten Kollektionen das Öffnungselement 35 verschoben wird, so dass der entsprechende Hebel 33 nicht betätigt und der Greifer 10 nicht geöffnet wird, und die im Greifer 10 gehaltene Kollektion von Produkten (oder ein Einzelprodukt) nicht abgegeben wird. So kann die Kollektion zurückgefördert und ausgeschleust oder ergänzt werden.

Die längere erste Greiferbacke 11 ist wie folgt aufgebaut: Sie umfasst ein in Seitenansicht (siehe Fig. 3a+b) L-förmiges Formteil 19, z.B. ein gebogenes Blech. Eine erste Fläche dieses Formteils 19 dient als erstes Greiferteil 13, d.h. kann klemmend mit der zweiten Greiferbacke 12 zusammenwirken. Eine davon ungefähr rechtwinklig abstehende zweite Fläche dieses Formteils 19 dient als Bodenfläche 17 des Greifers 10 und bildet einen Anschlag 16 für die aufzunehmenden Produkte. Ein zweites Greiferteil 14 ist am distalen Ende 13a des ersten Greiferteils 13 mit diesem über ein Gelenk 15 verbunden. Das distale Ende 13a des ersten Greiferteils 13 hat dazu beispielsweise eine Verstärkung 13b. Der zweite Greiferteil 14 ist ein flächiges flexibles Element, und/oder ist in seiner Form entsprechend dem Verlauf der Umlaufbahn U gestaltet: Im zweiten Fall ist der zweite Greiferteil so gekrümmt, dass sein Krümmungsmittelpunkt im Übergabebereich mit dem Mittelpunkt M der Krümmung der Umlaufbahn U zusammenfällt. Eine Breite b des zweiten Greiferteils 14 ist kleiner als eine typische Produktbreite B. Der zweite Greiferteil 14 ist an seiner Rückseite (in Fig. 1 nicht sichtbar) mit einem Steuermechanismus 40 zur Einstellung seiner Orientierung verbunden. Der Steuermechanismus 40 umfasst einen starren Hebel 41 mit der Länge L. Der Hebel 41 ist gelenkig mit einem Verstärkungselement 42 am zweiten Greiferteil 14 und mit einem Lagerelement 43 verbunden. Die entsprechenden Schwenkachsen sind mit A1 bzw. A2 bezeichnet. Die erste Schwenkachse A1 hat einen Abstand d>0 vom Gelenk 15. Der Abstand d beträgt etwa ein Drittel bis ein Viertel der Gesamtlänge des zweiten Greiferteils 14. Das Lagerelement 43 ist hier am benachbarten, in Förderrichtung F nachfolgenden Kettenglied 21 angebracht. Das Lagerelement 43 könnte auch an einem nachfolgenden Greifer 10 befestigt oder ausgebildet sein, d.h. der Hebel 41 könnte direkt am nachfolgenden Greifer angebracht sein. Wenn der zweite Greiferteil 14 genügend stabil ist, könnte auch auf das Verstärkungselement 42 verzichtet werden.

In Teilbereichen der Förderbahn U ist eine Ausrichteeinheit 60 angeordnet und kann auf die Gegenstände in den Greifern 10 wirken. Wie in Fig. 2 gezeigt ist, umfasst die Ausrichteeinheit 60 beispielsweise seitlich von der Förderbahn U angeordnete Ausrichteelemente 61, deren Abstand verstellbar ist.

In einem weiteren Teilbereich der Förderbahn U ist eine Wegfördereinrichtung 50 vorhanden. Der Bereich, in dem die Vorrichtung mit der Wegfördereinrichtung 50 zusammenwirkt, wird auch als Übergabebereich bezeichnet. In Fig. 3a+b ist ein Beispiel für eine solche Wegfördereinrichtung 50 gezeigt, hier ein Bandförderer mit einem Förderband 52, das eine im wesentlichen ebene Förderauflage 51 für zu übernehmende Produkte ausbildet. Damit die Übergabe stattfinden kann, wirkt das optional auch schaltbare Öffnungselement 35 an einer Öffnungsstelle S1 auf die Verriegelung 33, um die Greifer 10 zu öffnen.

Fig. 4 zeigt schliesslich ein Beispiel für die Aufnahme von Produkten 100 in die Greifer 10. Die Produkte 100 werden von einer Zuführeinheit 70 in die offenen Greifer eingeführt. Es können auch weitere Zuführeinheiten (nicht gezeichnet) zur Einführung weiterer Produkte vorliegen. Die Greifer werden an einer Schliessstelle S2 durch eine geeignete Kulisse geschlossen.

Im Folgenden wird die Funktion der Vorrichtung 1 und der Greifer 10, besonders im Hinblick auf die kontrollierte Übergabe von Produkten an die Wegfördereinrichtung 50, beschrieben:
Die Länge L des Hebels 41 und der Abstand d (s. Fig. 3b) seiner Schwenkachse A1 vom Gelenk 15 sind so gewählt, dass der zweite Greiferteil 14 in einer Ansicht quer zur Förderrichtung F etwa mit dem ersten Greiferteil 13 fluchtet, wenn die Förderbahn U gerade ist. Diese Situation ist in Fig. 4+5 gezeigt. Der Hebel 41 ist hier senkrecht zur Förderrichtung F orientiert. Die Greiferteile 13, 14 sind etwa um 20-60° entgegen der Förderrichtung F geneigt. In dieser Stellung wird durch die erste Greiferbacke 11 daher eine weitgehend ebene Auflagefläche gebildet. Gegenstände 100 können nun entlang dieser Auflagefläche in die geöffneten Greifer 10 eingeführt werden (Fig. 4). Die Gegenstände 100 schlagen am Anschlag 16 an und werden gegebenenfalls durch die Ausrichteeinheit 60 seitlich ausgerichtet (Fig. 2). Bei Bedarf können weitere Zuführeinheiten 70 vorhanden sein, die weitere Gegenstände auf die bereits aufgenommenen Gegenstände 100 auflegen. Dabei sind die Gegenstände 100 durch die erste Greiferbacke 11 flächig von unten abgestützt.

Nach dem seitlichen Ausrichten werden die Greifer 10 an der Schliessstelle S2 geschlossen. Die Gegenstände werden zwischen der zweiten Greiferbacke 12 und dem ersten Greiferteil 13 der ersten Greiferbacke 11 klemmend gehalten. Im geklemmten Zustand werden sie über eine beliebige Strecke entlang der Förderbahn U gefördert. Wie Fig. 5 zeigt, ist auch das Fördern kopfüber möglich. Die nachlaufenden freien Kanten 101 der Gegenstände 100 hängen vorzugsweise frei oder gleiten auf einer stationären Stützfläche 80, oder werden durch ein mitlaufendes Fördermittel, beispielsweise ein Band, gestützt.

Die Gegenstände werden in einem gekrümmten Teil der Förderbahn U abgegeben. Beim Übergang vom linearen in den gekrümmten Teil vergrössert sich der Abstand zwischen der zweiten Schwenkachse A2 und einem beliebigen Punkt auf dem ersten Greiferteil 13 (z.B. zum Gelenk 15). Da die Länge L des Hebels 41 konstant ist, wird der zweite Greiferteil 14 relativ zum ersten Greiferteil 13 verschwenkt und zum Förderorgan 20 hin gezogen. Dies ist in Fig. 3a im linken Bereich der Zeichnung gezeigt. Die Länge des Hebels 41 und die Lage der Achsen A1, A2 sind so gewählt, dass der zweite Greiferteil 14 zumindest im Bereich des Gelenks 15 (bzw. das Verstärkungselement 42) ungefähr konzentrisch (bei einem formstabilen und gekrümmten zweiten Greiferteil 14) oder tangential (bei einem flexiblen zweiten Greiferteil 14) zur Förderbahn U ausgerichtet wird. Wenn die Förderbahn U im Übergabebereich etwa durch ein Kreissegment mit Radius R und Mittelpunkt M beschrieben wird, verläuft der zweite Greiferteil 14 also etwa tangential zu respektive auf einem Kreissegment K mit grösserem Radius R'>R und gleichem Mittelpunkt M. Bei einem formstabilen und gekrümmten zweiten Greiferteil 14 entspricht seine Krümmung also dem Kehrwert dieses grösseren Radius K'. Die Förderfläche 51 der Wegfördereinrichtung 50 verläuft ebenfalls tangential zu diesem Kreissegment K. Die Geschwindigkeit der Förderfläche 51 ist vorzugsweise mindestens annähernd gleich der Geschwindigkeit der Gegenstände 100, und damit auch annähernd gleich der Geschwindigkeit des Greifers auf dem Kreissegment K.

Die zweiten Greiferteile 14 drücken einen Gegenstand 100 daher flächig gegen die Förderfläche 51, während dieser vom Greifer 10 abgegeben wird. Da die zweiten Greiferteile 14 konzentrisch zum Bahnverlauf geformt oder flexibel sind, wälzen sie sich zusammen mit dem Gegenstand 100 auf der Förderfläche 51 ab und begleiten den Gegenstand 100 bei der Übergabe, bis seine vorlaufende Kante 102 den Greifer 10 verlassen hat.

Alternativ kann der die Orientierung der zweiten Greiferteile 14 auch so gesteuert werden, dass die zweiten Greiferteile 14 zumindest in einem Teilbereich des Übergabebereichs etwa parallel zur Förderfläche 51 verlaufen und den Gegenstand 100 auf diese Weise mitbegleiten.

Der Greifer 10 wird geöffnet, wenn bzw. nachdem die klemmende bzw. stabilisierende Wirkung zwischen zweitem Greiferteil 14 und Förderfläche 51 hergestellt wurde. Dies ist in Fig. 3b dargestellt. Es gelingt somit eine gut kontrollierte Übergabe, bei der die Gegenstände so lange geführt sind, bis ihre vorlaufenden Kanten 102 den Greifer 10 verlassen haben.

Fig. 6 zeigt einen weiteren Greifer 10, der im Grundsatz wie der Greifer aus Fig. 1 aufgebaut ist. Einander entsprechende Teile sind mit gleichen Bezugszeichen versehen. Im Folgenden wird nur auf die Unterschiede eingegangen.

Der Hauptunterschied liegt in einem flexiblen Fortsatz 90, der mit dem schwenkbaren zweiten Greiferteil 14 der verlängerten ersten Greiferbacke 11 verbunden ist. Der Fortsatz 90 ist ein dünnes, in der Aufsicht rechteckiges Element, das durch geeignete Wahl der Form bzw. des Materials flexibel ist. Der Fortsatz 90 besteht beispielsweise aus Federstahl.

Jeweils ein Fortsatz 90 befindet sich am äusseren seitlichen Rand derjenigen Kante des zweiten Greiferteils 14, die dem Gelenk 15 zugewandt ist. Der Fortsatz 90 weist zum Greifermaul bzw. zum Anschlag 16 hin und fluchtet mit dem zweiten Greiferteil 14. In dem Zustand, in dem erster und zweiter Greiferteil 13, 14 miteinander eine durchgehende, im Wesentlichen ebene Stützfläche bilden und miteinander fluchten (Fig. 6), liegt der Fortsatz 90 auf dem ersten Greiferteil 13 auf. Damit die Oberseite 91 des Fortsatzes 90 nicht aus der Stützfläche hervorsteht, sondern mit dieser fluchtet, weist der zweite Greiferteil 13 einen Bereich 13c mit reduzierter Dicke auf, in dem seine Oberseite leicht gewölbt ist.

Fig. 7 zeigt den Zustand, in dem erster und zweiter Greiferteil 13, 14 relativ zueinander aus der geraden Position (Fig. 6) geschwenkt sind. Der Fortsatz 90 ist nun vom ersten Greiferteil 13 abgehoben.

Wie insbesondere auch aus Fig. 8 erkennbar ist, ist der zweite Greiferteil 13 im Gegensatz zu Fig. 1 nicht rechteckig, sondern zum äusseren Ende hin seitlich ausladend gestaltet.

Die Funktion der Fortsätze 90 wird anhand von Fig. 9a+b erläutert: Die Gegenstände 100 werden bei der Übergabe an die Wegfördereinrichtung 50 verformt, da ihre vorlaufende Kante 102 noch zwischen dem ersten Greiferteil 13 und der zweiten Greiferbacke 12 gehalten und nach oben gebogen ist, während der nachlaufende Teil des Gegenstands 100 bereits auf der horizontalen Förderfläche 51 aufliegt und durch den zweiten Greiferteil 14 gegen die Förderfläche 51 gedrückt wird. Beim Öffnen des Greifers 10 bietet die abgehobene Vorderkante 102 eine Angriffsfläche für den Fahrtwind. Es kann daher dazu kommen, dass der Gegenstand 100 nicht sauber abgelegt wird, sondern sich beim Ablegen verschiebt. Dies ist unerwünscht.

Die Fortsätze 90 wirken dem Abheben von der Förderfläche 51 entgegen, indem sie auch den vorlaufenden Teil des Gegenstands nach Öffnen des Greifers 10 auf die Förderfläche 51 drücken. Dadurch wird ein Spalt zwischen dem Gegenstand 100 und der Förderfläche 51 nach Öffnen des Greifers 10 unmittelbar geschlossen. Im geschlossenen Zustand des Greifers 10 ist der Fortsatz 90 aufgrund seiner Flexibilität wie der ergriffene Gegenstand 100 gebogen. Im offenen Zustand nimmt er seine in Fig. 6 und 7 dargestellte Ruheposition ein.

## Patentansprüche

1. Vorrichtung zum Fördern und Abgeben von flachen Gegenständen (100), insbesondere Druckereiprodukten, mit folgenden Merkmalen:
- eine Mehrzahl von Greifern (10), die entlang einer geschlossenen, durch ein Förderorgan (20) definierten Förderbahn (U) in einer Förderrichtung (F) bewegbar sind;
- die Greifer (10) umfassen eine erste und eine zweite Greiferbacke (11, 12), welche relativ zueinander eine Klemmstellung und eine Offenstellung einnehmen können;
- eine Wegfördereinrichtung (50) mit einer Förderauflage (51) die in einem Übergabebereich der Förderbahn (U) derart mit den Greifern (10) zusammenzuwirken imstande ist, dass von den Greifern (10) freigegebene Gegenstände (100) auf die Förderauflage (51) abgegeben werden,
**gekennzeichnet durch** folgende Merkmale:
- die erste Greiferbacke (11) ist gegenüber der zweiten Greiferbacke (12) verlängert und umfasst einen ersten Greiferteil (13), der in der Klemmstellung mit der zweiten Greiferbacke (12) zusammenwirkt, und einen zweiten Greiferteil (14), der in der Klemmstellung über die zweite Greiferbacke (12) hinaussteht;
- die Orientierung der ersten und zweiten Greiferteile (13, 14) der ersten Greiferbacke (11) relativ zueinander ist variabel und mit einer Steuervorrichtung (40) einstellbar.

2. Vorrichtung nach Anspruch 1, wobei die Förderauflage (51) ein Bandförderer ist.

3. Vorrichtung nach Anspruch 2, **dadurch gekennzeichnet, dass** die zweiten Greiferteile (14) derart gesteuert bewegbar sind, dass die Gegenstände (100) im Übergabebereich durch die zweiten Greiferteile (14) vor, während und nach dem Öffnen der Greifer (10) insbesondere flächig gegen die Förderauflage (51) gedrückt werden.

4. Vorrichtung nach einem der Ansprüche 2 oder 3, **dadurch gekennzeichnet, dass** die Förderbahn (U) im Übergabebereich gekrümmt ist und die Orientierung der zweiten Greiferteile (14) im Übergabebereich derart gesteuert ist, dass die zweiten Greiferteile (14) im Wesentlichen konzentrisch zur Förderbahn (U) und/oder angepasst zur Förderauflage (51) ausgerichtet sind.

5. Vorrichtung nach einem der vorangegangenen Ansprüche, **dadurch gekennzeichnet, dass** der erste Greiferteil (13) formstabil ist und dass der zweite Greiferteil (14) mittels einer flexiblen Verbindung (15), insbesondere mittels eines Gelenks, mit dem ersten Greiferteil (13) verbunden ist.

6. Vorrichtung nach einem der vorangegangenen Ansprüche, **dadurch gekennzeichnet, dass** der zweite Greiferteil (14) formstabil und gekrümmt ist, wobei vorzugsweise ein Krümmungsradius einer Aussenfläche des zweiten Greiferteils (14) so gewählt ist, dass, wenn sich das zweite Greiferteil (14) in einem Übergabebereich der Förderbahn (U) befindet, die Aussenfläche des zweiten Greiferteils (14) im wesentlichen konzentrisch zur Förderbahn (U) verläuft.

7. Vorrichtung nach einem der vorangegangenen Ansprüche, **dadurch gekennzeichnet, dass** der zweite Greiferteil (14) in sich flexibel ist, insbesondere aus einem elastischen Material besteht oder Formelastizität aufweist.

8. Vorrichtung nach einem der vorangegangenen Ansprüche, **dadurch gekennzeichnet, dass** die Steuervorrichtung (40) ein Steuerelement (41) umfasst, welches mit dem zweiten Greiferteil (14) zusammenwirkt, um dessen Orientierung relativ zum ersten Greiferteil (13) einzustellen.

9. Vorrichtung nach Anspruch 8, **dadurch gekennzeichnet, dass** das Steuerelement einen Hebel (41) umfasst, der am zweiten Greiferteil (14) um eine erste Schwenkachse (A1) sowie an einem Lagerelement (43) um eine zweite Schwenkachse (A2) derart schwenkbar gelagert ist, dass sich die Orientierung des Hebels (41) relativ zur Förderbahn (U) in Abhängigkeit von der Krümmung der Förderbahn (U) ändert, wobei das Lagerelement (43) durch einen nachfolgenden Greifer (10) gebildet oder daran angeordnet ist oder am Förderorgan (20) zwischen zwei Greifern (10) angeordnet ist.

10. Vorrichtung nach einem der vorangegangenen Ansprüche, **dadurch gekennzeichnet, dass** die erste Greiferbacke (11) wenigstens in der Offenstellung eine Auflagefläche für die Gegenstände (100) ausbildet.

11. Vorrichtung nach einem der vorangegangenen Ansprüche, **gekennzeichnet durch** eine Ausrichteeinheit (60) zum Ausrichten der Gegenstände (100) in den geöffneten Greifern (10) quer zur Förderrichtung (F).

12. Vorrichtung nach einem der vorangegangenen Ansprüche, **gekennzeichnet durch** ein schaltbares Öffnungselement (35) welches auf eine Verriegelung (33) der Greifer (10) wirkt und wahlweise die Öffnung eines Greifers (10) in einem Übergabebereich der Förderbahn (U) auslöst oder nicht auslöst.

13. Vorrichtung nach einem der vorangegangenen Ansprüche, **gekennzeichnet durch** wenigstens einen flexiblen Fortsatz (90), der mit dem zweiten Greiferteil (14) verbunden ist und von diesem absteht, wobei der Fortsatz (90) je nach relativer Stellung der beiden Greiferteile (13, 14) an der Auflagefläche des ersten Greiferteils (13) anliegt bzw. davon abgehoben ist.

14. Verfahren zum Fördern und Abgeben von flachen Gegenständen (100), insbesondere Druckereiprodukten, mit einer Vorrichtung nach einem der vorangegangenen Ansprüche mit den folgenden Schritten
- Bewegen der geschlossenen Greifer (10) mit darin aufgenommenen Gegenständen (100) zu einem Übergabebereich und Öffnen der Greifer (10) im Übergabebereich;
- gesteuertes Bewegen der zweiten Greiferteile (14) derart, dass die zweiten Greiferteile (14) die Gegenstände (100) im Übergabebereich gegen eine Förderauflage (51) einer Wegfördereinrichtung (50) drücken.

15. Verfahren nach Anspruch 14, **dadurch gekennzeichnet, dass** die zweiten Greiferteile (14) die Gegenstände (100) im Übergabebereich gegen die Förderauflage (51) halten, bevor der Greifer (10) geöffnet wird.

16. Verfahren nach Anspruch 14 oder 15, **dadurch gekennzeichnet, dass** die Orientierung der zweiten Greiferteile (14) beim Übergeben der Gegenstände (100) im Wesentlichen konzentrisch zur Förderbahn (U) und/oder angepasst zur Förderauflage (51) eingestellt wird.

17. Verfahren nach einem der Ansprüche 15 bis 16, **dadurch gekennzeichnet, dass** die Gegenstände (100) in den geöffneten Greifern (10) quer zur Förderrichtung (F) ausgerichtet und die Greifer (10) anschliessend geschlossen werden.

## Claims

1. A device for conveying and releasing flat objects (100), in particular printed products, with the following features:
- a plurality of grippers (10) which are movable in a conveying direction (F) along a closed conveying path (U) defined by a conveyor member (20);
- the grippers (10) comprise a first and a second gripper jaw (11, 12) which relative to one another may assume a clamping position and an open position;
- a conveying-away device (50) with a conveyor rest (51) wherein the conveying away device in a transfer region of the conveying path (U) is capable of cooperating with the grippers (10), in a manner such that objects (100) which are released from the grippers (10) are deposited onto the conveyor rest (51).
**characterised by** the following features:
- the first gripper jaw (11) is extended with respect to the second gripper jaw (12) and comprises a first gripper part (13) which in the clamping position cooperates with the second gripper jaw (12), and a second gripper part (14) which in the clamping position projects beyond the second gripper jaw (12);
- the orientation of the first and second gripper parts (13, 14) of the first gripper jaw (11) relative to one another is variable and may be set with a control device (40).

2. A device according to claim 1, wherein the conveyor rest (51) is a belt conveyor.

3. A device according to claim 2, **characterised in that** the second gripper parts (14) are movable, controlled in a manner such that the objects (100) in the transfer region are pressed by the second gripper parts (14), in particular in a surfaced manner, against the conveyor rest (51), before, during and after the opening of the grippers (10).

4. A device according to one of the claims 2 or 3, **characterised in that** the conveying path (U) is arcuate in the transfer region and the orientation of the second gripper parts (14) in the transfer region is controlled in a manner such that the second gripper parts (14) are aligned essentially concentrically to the conveying path (U) and/or in a manner adapted to the conveyor rest (51).

5. A device according to one of the preceding claims, **characterised in that** the first gripper part (13) is shape-stable and that the second gripper part (14) is connected to the first gripper part (13) by way of a flexible connection (15), in particular by way of a joint.

6. A device according to one of the preceding claims, **characterised in that** the second gripper part (14) is shape-stable and arcuate, wherein preferably a radius of curvature of an outer surface of the second gripper part (14) is selected such that when the second gripper part (14) is located in a transfer region of the conveying path (U), the outer surface of the second gripper part (14) runs essentially concentrically to the conveying path (U).

7. A device according to one of the preceding claims, **characterised in that** the second gripper part (14) is flexible, in particular consists of an elastic material or has shape elasticity.

8. A device according to one of the preceding claims, **characterised in that** the control device (40) comprises a control element (41) which cooperates with the second gripper part (14), in order to sets its orientation relative to the first gripper part (13).

9. A device according to claim 8, **characterised in that** the control element comprises a lever (41) which is pivotably mounted on the second gripper part (14) about a first pivot axis (A1) as well as on a bearing element (43) about a second pivot axis (A2), in a manner such that the orientation of the lever (41) relative to the conveying path (U) changes in dependence on the curvature of the conveying path (U), wherein the bearing element (43) is formed by a subsequent gripper (10) or is arranged thereon or is arranged on the conveyor member (20) between two grippers (10).

10. A device according to one of the preceding claims, **characterised in that** the first gripper jaw (11), at least in the open position, forms a rest surface for the objects (100).

11. A device according to one of the preceding claims, **characterised by** an aligning unit (60) for aligning the objects (100) in the opened grippers (10) transversely to the conveying direction (F).

12. A device according to one of the preceding claims, **characterised by** a switchable opening element (35) which acts on a locking (33) of the grippers (10) and selectively activates or does not activate the opening of a gripper (10) in a transfer region of the conveying path (U).

13. A device according to one of the preceding claims, **characterised by** at least one flexible continuation (90) which is connected the second gripper part (14) and projects from this, wherein the continuation (90), depending on the relative position of the two gripper parts (13, 14), bears on the rest surface of the first gripper part (13) or is lifted therefrom.

14. A method for conveying and releasing flat objects (100), in particular printed products, with a device according to one of the preceding claims, with the following steps
- moving the closed grippers (10), with objects (100) received therein, to a transfer region and opening the grippers (10) in the transfer region;
- controlled movement of the second gripper parts (14) in a manner such that the second gripper parts (14) press the objects (100) in the transfer region against a conveyor rest (51) of a conveying-away device (50).

15. A method according to claim 14, **characterised in that** the second gripper parts (14) hold the objects (100) in the transfer region against the conveyor rest (51), before the gripper (10) is opened.

16. A method according to claim 14 or 15, **characterised in that** the orientation of the second gripper parts (14), on transfer of the objects (100), is set essentially concentrically to the conveying path (U) and/or in a manner adapted to the conveying rest (51).

17. A method according to one of the claims 15 to 16, **characterised in that** the objects (100) in the opened grippers (10) are aligned transversely to the conveying direction (F) and the grippers (10) are subsequently closed.

## Revendications

1. Ensemble pour transporter et délivrer des objets plats (100), en particulier des produits d'imprimerie, l'ensemble présentant les caractéristiques suivantes :
plusieurs pinces (10) qui peuvent être déplacées dans une direction de transport (F) sur une piste de transport (U) fermée définie par un organe de transport (20),
les pinces (10) comprennent une première et une deuxième mâchoire (11, 12) de pince qui peuvent prendre l'une par rapport à l'autre une position de serrage et une position ouverte,
un dispositif d'éloignement (50) qui présente un support de transport (51) qui est en mesure de coopérer avec les pinces (10) dans une zone de transfert de la piste de transport (U) de telle sorte que les objets (100) libérés par les pinces (10) soient délivrés sur le support de transport (51),
**caractérisé par** les caractéristiques suivantes :
la première mâchoire de pince (11) est plus longue que la deuxième mâchoire de pince (12) et comprend une première partie de pince (13) qui coopère avec la deuxième mâchoire de pince (12) dans la position de serrage et une deuxième partie de pince (14) qui déborde au-delà de la deuxième mâchoire de pince (12) dans la position de serrage,
l'orientation de la première et de la deuxième partie (13, 14) de la première mâchoire de pince (11) l'une par rapport à l'autre est variable et peut être modifié et réglé au moyen d'un ensemble de commande (40).

2. Ensemble selon la revendication 1, dans lequel le support de transport (51) est un transporteur à bande.

3. Ensemble selon la revendication 2, **caractérisé en ce que** les deuxièmes parties de pince (14) peuvent être déplacées de manière contrôlée de telle sorte que dans la partie de transfert, les objets (100) soient repoussés, en particulier à plat, contre le support de transport (51) avant, pendant et après l'ouverture des pinces (10) par les deuxièmes parties de pince (14).

4. Ensemble selon l'une des revendications 2 ou 3, **caractérisé en ce que** dans la partie de transfert, la piste de transport (U) est incurvée et **en ce que** l'orientation des deuxièmes parties de pince (14) est commandée dans la partie de transfert de telle sorte que les deuxièmes parties de pince (14) soient alignées essentiellement concentriquement par rapport à la piste de transport (U) et/ou de manière adaptée au support de transport (51).

5. Ensemble selon l'une des revendications précédentes, **caractérisé en ce que** la première partie de pince (13) est indéformable et **en ce que** la deuxième partie de pince (14) est reliée à la première partie de pince (13) au moyen d'une liaison flexible (15) et en particulier au moyen d'une articulation.

6. Ensemble selon l'une des revendications précédentes, **caractérisé en ce que** la deuxième partie de pince (14) est indéformable et incurvée, le rayon de courbure d'une surface extérieure de la deuxième partie de pince (14) étant sélectionné de telle sorte que lorsque la deuxième partie de pince (14) est située dans une partie de transfert de la piste de transport (U), la surface extérieure de la deuxième partie de pince (14) s'étend de manière essentiellement concentrique par rapport à la piste de transport (U).

7. Ensemble selon l'une des revendications précédentes, **caractérisé en ce que** la deuxième partie de pince (14) est intrinsèquement flexible, est en particulier constituée d'un matériau élastique ou présente une élasticité de sa forme.

8. Ensemble selon l'une des revendications précédentes, **caractérisé en ce que** l'ensemble de commande (40) comporte un élément de commande (41) qui coopère avec la deuxième partie de pince (14) pour établir son orientation par rapport à la première partie de pince (13).

9. Ensemble selon la revendication 8, **caractérisé en ce que** l'élément de commande comporte un levier (41) monté sur la deuxième partie de pince (14) à pivotement autour d'un premier axe de pivotement (A1) ainsi que sur un élément de palier (43) à pivotement autour d'un deuxième axe de pivotement (A2) de telle sorte que l'orientation du levier (41) par rapport à la piste de transport (U) se modifie en fonction de la courbure de la piste de transport (U), l'élément de palier (43) étant formé par une pince (10) suivante ou étant disposée sur cette dernière ou sur l'organe de transport (20) entre deux pinces (10).

10. Ensemble selon l'une des revendications précédentes, **caractérisé en ce que** la première mâchoire de pince (11) forme au moins dans la position d'ouverture une surface d'appui pour les objets (100).

11. Ensemble selon l'une des revendications précédentes, **caractérisé par** une unité d'alignement (60) qui aligne les objets (100) transversalement par rapport à la direction de transport (F) dans les pinces (10) ouvertes.

12. Ensemble selon l'une des revendications précédentes, **caractérisé par** un élément commutable d'ouverture (35) qui agit sur le verrouillage (33) des pinces (10) et qui déclenche ou ne déclenche pas l'ouverture d'une pince (10) dans la partie de transfert de la piste de transport (U), sélectivement.

13. Ensemble selon l'une des revendications précédentes, **caractérisé par** au moins un appendice flexible (90) relié à la deuxième partie de pince (14) et en débord par rapport à cette dernière, l'appendice (90) reposant sur la surface d'appui de la première partie de pince (13) ou étant relevée par rapport à cette dernière selon la position relative des deux parties (13, 14) de la pince.

14. Procédé de transport et de libération d'objets plats (100), en particulier de produits d'imprimerie, à l'aide d'un ensemble selon l'une des revendications précédentes, le procédé présentant les étapes suivantes:
déplacement des pinces (10) fermées dans lesquelles des objets (100) sont repris vers une partie de transfert et ouverture des pinces (10) dans la partie de transfert,
déplacement contrôlé des deuxièmes parties de pince (14) de telle sorte que les deuxièmes parties de pince (14) repoussent les objets (100) contre un support de transport (51) d'un dispositif d'éloignement (50) dans la partie de transfert.

15. Procédé selon la revendication 14, **caractérisé en ce que** les deuxièmes parties de pince (14) maintiennent les objets 100) contre le support de transport (51) dans la partie de transfert avant que la pince (10) soit ouverte.

16. Procédé selon les revendications 14 ou 15, **caractérisé en ce que** l'orientation des deuxièmes parties de pince (14) lors du transfert des objets (100) est essentiellement concentrique par rapport à la piste de transport (U) et/ou est adaptée au support de transport (51).

17. Procédé selon l'une des revendications 15 et 16, **caractérisé en ce que** les objets (100) présents dans les pinces (10) ouvertes sont alignés transversalement par rapport à la direction de transport (F) et **en ce que** les pinces (10) sont ensuite fermées.
